# FASCICULE DE BREVET EUROPEEN

(11) **EP 3 339 984 B1**
(45) Date de publication et mention de la délivrance du brevet: **16.10.2019**
(21) Numéro de dépôt: 16206047.9
(22) Date de dépôt: 22.12.2016
(51) Int. Cl.: G04D 7/00, G04C 1/10, G04D 7/08, G04D 7/12, G04B 3/00

(54) **DISPOSITIF INTELLIGENT DE REMONTAGE DE MONTRES**
INTELLIGENTE VORRICHTUNG ZUM AUFZIEHEN VON ARMBANDUHREN
INTELLIGENT DEVICE FOR WINDING WATCHES

(43) Date de publication de la demande: 27.06.2018
(73) Titulaire: The Swatch Group Research and Development Ltd, 2074 Marin (CH)
(72) Inventeur: BORN, Jean-Jacques, 1110 Morges (CH); NICOLAS, Cédric, 2000 Neuchâtel (CH); FAVRE, Jérôme, 2000 Neuchâtel (CH)
(74) Mandataire: Giraud, Eric

(56) Documents cités:
- EP-A1- 3 096 191
- WO-A1-2012/126978
- FR-A1- 3 019 321

## Description

### Domaine de l'invention

L'invention concerne un dispositif de remontage de montres, ou de montres mécaniques ou électroniques à source d'énergie mécanique, comportant au moins une source d'énergie agencée pour alimenter en énergie au moins un moteur agencé pour, ou bien entraîner la couronne de remontage d'une montre à remontage manuel, ou bien entraîner au moins une masse oscillante d'une montre à remontage automatique, ou bien remuer au moins une montre à remontage automatique, ledit dispositif comportant des moyens de pilotage qui comportent des premiers moyens de mesure acoustique intégrant des moyens capteurs pour la mesure acoustique de l'oscillateur d'au moins une montre placée dans la position de remontage, lesdits moyens de pilotage étant agencés pour analyser des signaux transmis par lesdits premiers moyens de mesure acoustique et les comparer à des valeurs de consigne paramétrables pour réguler la marche d'au moins un dit moteur en enclenchant ledit moteur quand l'amplitude de marche dudit oscillateur est inférieure ou égale à une première valeur minimale, et en arrêtant ledit moteur quand l'amplitude de marche dudit oscillateur est supérieure ou égale à une deuxième valeur maximale.

L'invention concerne encore un ensemble horloger comportant un tel dispositif, et au moins une montre mécanique, ou une montre électronique à source d'énergie mécanique, agencée pour être fixée sur au moins un tel support.

L'invention concerne encore l'utilisation d'un tel dispositif pour le remontage d'une montre.

L'invention concerne encore un procédé de préparation d'une montre.

L'invention concerne le domaine de l'horlogerie, et plus particulièrement le remontage des montres mécaniques ou des montres électroniques à source d'énergie mécanique, et notamment mais non exclusivement des montres automatiques.

### Arrière-plan de l'invention

L'utilisateur d'une montre mécanique ou électronique à source d'énergie mécanique, qu'elle soit à remontage manuel ou à remontage automatique, qui n'est pas portée en permanence est astreint, lorsqu'il désire l'utiliser, à effectuer les tâches de mise à jour des affichages, qui peuvent être fastidieuses pour les quantièmes, ou difficiles voire impossibles pour des complications telles que phases de lune ou autres années bissextiles dans un calendrier perpétuel.

On connaît des armoires de remontage, ou encore des appareils individuels, qui simulent les mouvements d'un utilisateur par rotation de la montre, en général autour de plusieurs axes, pour donner à la masse oscillante les impulsions nécessaires pour effectuer le remontage, ou pour entraîner la couronne d'une montre à remontage manuel quand cette couronne s'y prête. Ces armoires ou appareils sont souvent volumineux, coûteux, et leur mouvement peut déranger l'utilisateur. En particulier, de tels appareils ne conviennent pas bien en environnement commercial, où une montre doit être exposée de façon statique au Client, avec un affichage correct des informations liées au temps, tout en étant prête pour une démonstration.

Ces mécanismes de remontages, qui sont plus ou moins compliqués, tendent à trop solliciter la mécanique de la montre. En effet, ces systèmes, même quand ils permettent de programmer un nombre de tours à effectuer pour réaliser le remontage, prennent en compte un facteur de sécurité, et remontent le barillet plus que nécessaire, ce qui entraîne une surtension dans le ressort de barillet, qui est dissipée par la bride glissante. De ce fait, toute la mécanique est soumise à des contraintes plus fortes qu'il n'est nécessaire. Les effets induits sont une usure anormale, et une pollution par les débris d'usure, ce qui altère aussi la lubrification de la montre, et peut rendre les opérations de service pour nettoyage et lubrification plus fréquentes, ce qui représente un coût non négligeable pour l'utilisateur.

De plus, un remontage trop poussé sollicite inutilement les sources d'énergie, dont la capacité est parfois limitée, dans le cas notamment des remontoirs à batterie ou à cellules solaires ou similaires.

La demande EP3096191 A1 divulgue un dispositif de remontage de montres comportant des moyens de mesure acoustique qui permettent de déclencher le remontage que quand cela est nécessaire. Ce document est cependant silencieux quand aux détails de l'agencement des capteurs.

### Résumé de l'invention

L'invention se propose de mettre à la disposition de l'utilisateur des moyens simples, peu coûteux et peu encombrants, pour remonter une montre mécanique ou électronique à source d'énergie mécanique, et la maintenir en permanence avec une indication correcte des informations horaires, et en potentiel de réserve de marche maximale même si elle n'est pas portée, tout en ménageant les parties mécaniques du mouvement, et en étant économiques en énergie

L'invention propose d'améliorer la précision de la mesure acoustique des ondes sonores provenant de l'oscillateur de la montre.

A cet effet, l'invention concerne un dispositif de remontage de montres, selon la revendication 1.

L'invention concerne encore un ensemble horloger comportant un tel dispositif, et au moins une montre mécanique ou électronique à source d'énergie mécanique agencée pour être fixée sur au moins un dit support

L'invention concerne encore l'utilisation d'un tel dispositif pour le remontage d'une montre.

L'invention concerne encore un procédé de préparation d'une montre, selon la revendication 7.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe, un dispositif de remontage de montres, notamment mécaniques ou électroniques à source d'énergie mécanique, selon l'invention, avec un support monté pivotant sur un moteur et prêt pour la réception d'une montre mécanique ou montre électronique à source d'énergie mécanique, laquelle comporte une puce intégrant des paramètres de marche préconisés ;
- les figures 2 et 3 représentent, de façon schématisée, en vue de dessus et en coupe axiale, un support comportant un conduit acoustique selon l'invention.

### Description détaillée des modes de réalisation préférés

L'invention se propose de développer un remontoir ménageant les parties mécaniques du mouvement de la montre, et économique en énergie.

On entend ici par « montre » toute montre susceptible d'être rechargée en énergie par un mouvement qui lui est imprimé ou par une action sur une couronne de remontage: montre mécanique à remontage automatique ou manuel, ou montre électronique à énergie mécanique, de type « Autoquartz » ou « Automeca », ou similaire. Le dispositif selon l'invention remonte la montre au niveau juste nécessaire.

On appelle encore « remontage » le rechargement en énergie d'une telle montre.

Pour une montre mécanique usuelle, l'optimum est de maintenir l'armage du ressort de barillet à un niveau qui permette d'obtenir une amplitude de l'oscillateur, constitué par un ensemble balancier-spiral dans la plupart des cas, au voisinage de 250°. Cette valeur correspond à une tension raisonnable dans la mécanique, et à une marche de la montre qui est la plus juste en fonction des positions.

L'invention met en oeuvre des moyens simples d'asservissement, pour le remontage d'une montre mécanique ou montre électronique à source d'énergie mécanique, applicables au cas du remontage d'une montre à remontage manuel par la couronne ou par tout autre composant prévu à cet effet, aussi bien qu'au cas du remontage d'une montre à remontage automatique, qui est fait, ou par un remuage de la montre tout entière, ou par une action sans contact avec la masse oscillante, telle que décrite notamment dans la demande EP2650734A1 du même déposant.

Les figures sont à vocation didactique, et ne proposent que le cas de montres à remontage automatique par l'application d'un mouvement selon un degré de liberté unique en rotation. Par « moteur » on entend ci-après des moyens moteurs agencés pour mettre en mouvement un support selon au moins un degré de liberté, qu'il s'agisse d'un moyen moteur unique pour un degré de liberté unique, ou d'une combinaison de moyens moteurs pour plusieurs degrés de liberté. Le cas du remontage par la couronne n'est pas illustré par les figures, l'homme du métier n'ayant pas de difficulté particulière à y transposer les enseignements de l'invention.

Plus particulièrement, l'invention concerne un dispositif 1 de remontage de montres, notamment mécaniques ou électroniques à source d'énergie mécanique.

Dans une variante particulière, le dispositif 1 comporte au moins un support 2, mobile par rapport à une embase 200 que comporte ce dispositif 1, ce support 2 étant agencé pour la réception d'une montre mécanique ou montre électronique à source d'énergie mécanique dans une position de remontage.

Le dispositif 1 comporte au moins une source d'énergie 3 agencée pour alimenter en énergie au moins un moteur 4.

Ce moteur 4 est agencé pour, ou bien entraîner la couronne de remontage d'une montre à remontage manuel, ou bien entraîner au moins une masse oscillante d'une montre à remontage automatique, ou bien remuer au moins une montre à remontage automatique.

Le dispositif 1 comporte des moyens de pilotage 100 qui comportent des premiers moyens de mesure acoustique 10 intégrant des moyens capteurs 20 pour la mesure acoustique de l'oscillateur d'au moins une montre placée dans la position de remontage. Ces moyens de pilotage 100 sont agencés pour analyser des signaux transmis par les moyens de mesure acoustique 10, et les comparer à des valeurs de consigne paramétrables, pour réguler la marche d'au moins un tel moteur 4, en enclenchant ce moteur 4 quand l'amplitude de marche de l'oscillateur est inférieure ou égale à une première valeur minimale, et en arrêtant ce moteur 4 quand l'amplitude de marche de l'oscillateur est supérieure ou égale à une deuxième valeur maximale.

Selon l'invention, ces premiers moyens de mesure acoustique 10 sont agencés en position fixe dans une embase 200 derrière un orifice de saisie 210 constituant une entrée de ces moyens capteurs acoustiques 20.

Le dispositif 1 comporte au moins un conduit acoustique mettant en communication un orifice de réception 220 situé dans une chambre 230 de logement d'une montre et un orifice d'émission 270.

Plus particulièrement, quand le dispositif 1 comporte au moins un support 2 pour la réception d'une montre, chaque tel support 2 comporte un conduit acoustique mettant en communication un orifice de réception 220 situé dans une chambre 230 de logement d'une montre et un orifice d'émission 270 situé en périphérie de ce support 2.

Les moyens de pilotage 100 commandent des moyens moteurs 240 déterminant le mouvement et la position dans l'espace de l'orifice d'émission 270, pour, lors d'une opération de mesure de la marche d'une montre fixée dans le logement 230, programmée ou déclenchée par un utilisateur, positionner et immobiliser l'orifice d'émission 270 dans une position d'indexage face à l'orifice de saisie 210 et à proximité immédiate de ce dernier ou à son contact.

Plus particulièrement, quand le dispositif 1 comporte au moins un support 2 pour la réception d'une montre, les moyens de pilotage 100 commandent des moyens moteurs 240 déterminant le mouvement et la position dans l'espace du support 2, pour, lors d'une opération de mesure de la marche d'une montre fixée dans le logement 230, programmée ou déclenchée par un utilisateur, positionner et immobiliser l'orifice d'émission 270 dans une position d'indexage face à l'orifice de saisie 210 et à proximité immédiate de ce dernier ou à son contact.

Plus particulièrement, le dispositif 1 comporte des moyens optiques 250 coopérant avec ces moyens de pilotage 100 pour l'atteinte de la position d'indexage.

Plus particulièrement, le dispositif 1 comporte des deuxièmes moyens de mesure acoustique 260 pour la mesure du bruit ambiant au voisinage du dispositif lors de la mesure, et les moyens de pilotage 100 sont agencés pour corriger, par soustraction de ce bruit ambiant, la mesure acoustique effectuée par les premiers moyens de mesure acoustique 10 lors de l'opération de mesure.

On remarque que l'invention est utilisable pour tout type d'oscillateur, et en particulier, en cas d'oscillateur à échappement mécanique, aussi bien pour un échappement à ancre Suisse, que pour un échappement coaxial, ou autre. Dans le cas où la notion d'alternance est différente, comme pour un échappement à détente, un paramétrage adéquat est à effectuer, sans s'écarter du cadre de l'invention.

Dans le cas d'une montre électronique à énergie mécanique, il est aussi possible de gérer de manière optimale la recharge de l'accumulateur pour des mouvements de type « Autoquartz », ou la vitesse optimale de la génératrice pour des mouvements du type « Automeca » avec un paramétrage spécifique.

Par « valeurs de consigne paramétrables » on entend ici que ces valeurs dépendent du modèle de montre, et peuvent être, selon le cas, ou bien préalablement introduites lors de la configuration du dispositif de remontage et mises en mémoire, ou bien lues directement sur la montre par un dispositif de lecture adéquat. Ces valeurs de consigne paramétrables peuvent, encore, être modifiées et forcées par l'utilisateur, quand le dispositif 1 est équipé d'une interface utilisateur avec des entrées-sorties autorisant la modification de ces valeurs paramétrables.

Les moyens de pilotage 100 comportent par exemple des moyens de calcul, tel qu'un microprocesseur ou similaire, pour traiter les informations en provenance des capteurs, des moyens de mesure 10, d'une interface utilisateur détaillée plus loin, de la ou des sources d'énergie 3, et pour donner les ordres adéquats au moteur 4 ou aux moteurs 4 quand il y en a plusieurs.

Le dispositif 1 peut être dédié au remontage d'une seule montre.

Il peut aussi être affecté au remontage de plusieurs montres simultanément, et sera appelé ci-après « remontoir multiple ».

Aussi, dans une réalisation particulière d'un tel remontoir multiple, qui comporte un ou plusieurs moteurs 4, chaque moteur 4 est affecté au remontage d'un groupe particulier composé de un ou plusieurs supports 2, chacun apte à recevoir une seule montre. Chaque support 2 comporte des moyens capteurs 20 dédiés. Et les moyens de pilotage 100 sont agencés pour piloter chaque moteur 4 en fonction des signaux reçus des moyens capteurs 20 associés aux différents supports 2 du groupe particulier.

Dans une réalisation particulière de remontoir multiple, les moyens de pilotage 100 sont agencés pour piloter de façon différenciée chacun des moteurs 4.

Dans une autre réalisation particulière de remontoir multiple, les moyens de pilotage 100 sont agencés pour piloter le moteur 4 affecté au dit groupe particulier en l'enclenchant dès que l'amplitude de marche de l'un quelconque des oscillateurs des montres portées par les supports 2 du groupe particulier est inférieure ou égale à une première valeur minimale.

Dans une variante particulière, les moyens de pilotage 100 sont agencés pour piloter le moteur 4 affecté à un tel groupe particulier, en l'arrêtant dès que l'amplitude de marche de tous les oscillateurs des montres portées par les supports 2 du groupe particulier est supérieure ou égale à une deuxième valeur maximale.

Dans une autre variante particulière, les moyens de pilotage 100 sont agencés pour piloter le moteur 4 affecté à un tel groupe particulier, en l'arrêtant dès que l'amplitude de marche de l'un quelconque des oscillateurs des montres portées par les supports 2 du groupe particulier est supérieure ou égale à une deuxième valeur maximale.

D'autres algorithmes de pilotage sont naturellement possibles.

Dans le cas où un moteur 4 est constitué de plusieurs moyens moteurs combinés, l'algorithme de pilotage peut être agencé de façon à n'activer qu'un seul, ou une partie seulement, de ces moyens moteurs, notamment si le niveau énergétique des sources d'énergie 3 est faible.

Dans toutes les variantes, les moyens de pilotage 100 comportent avantageusement une interface utilisateur, qui est agencée pour permettre à l'utilisateur de choisir ou/et de modifier la première valeur minimale ou/et la deuxième valeur maximale pour au moins un support 2 particulier, en fonction de la montre que reçoit ce support.

L'interface utilisateur peut comporter différentes entrées: une prise de connexion à un réseau ou à un appareil informatique ou électronique, une antenne pour la réception de données par transmission sans fil, des sélecteurs. Ces sélecteurs peuvent être analogiques, ou numériques avec un ensemble écran-clavier ou similaire. Dans cette version analogique, un premier sélecteur détermine la première valeur minimale d'amplitude, et un deuxième sélecteur détermine la deuxième valeur maximale.

De façon particulière, cette interface utilisateur est agencée pour permettre à l'utilisateur de choisir ou/et de modifier la première valeur minimale ou/et la deuxième valeur maximale pour chaque dit support 2 particulier.

De façon particulière, cette interface utilisateur est agencée pour collecter des données propres à la première valeur minimale ou/et la deuxième valeur maximale pour un type de montre déterminé, notamment mais non limitativement par liaison informatique ou par communication sans fil.

Dans une variante particulière, l'interface utilisateur comporte des moyens de lecture, qui sont agencés au niveau d'au moins un support 2, et qui sont agencés pour rechercher et lire les paramètres de première valeur minimale ou/et deuxième valeur maximale stockés dans une montre au niveau d'une interface de communication que comporte la montre, par exemple une puce RFID ou similaire. Plus particulièrement, chaque support 2 est équipé de tels moyens de lecture.

Et, avantageusement, les moyens de pilotage 100 sont alors agencés pour ajuster, pour un tel support 2 donné comportant des dits moyens de lecture, les paramètres de première valeur minimale ou/et deuxième valeur maximale relevés par les moyens de lecture.

Dans une réalisation avantageuse, au moins un support 2 comporte des moyens de détection de présence ou d'absence d'une montre, par exemple de type optique ou capacitive ou galvanique ou inductive RFID ou autre, qui sont agencés pour communiquer aux moyens de pilotage 100 l'information de présence ou d'absence de montre afin d'annihiler l'effet d'un signal correspondant à une amplitude nulle en cas d'absence de montre sur le support 2. Plus particulièrement, tous les supports 2 sont ainsi équipés. Cette détection permet la mise en veille de l'équipement correspondant.

Pour des montres de type usuel, l'écart angulaire entre la première valeur minimale ou/et la deuxième valeur maximale d'amplitude est avantageusement choisi inférieur ou égal à 20°.

Plus particulièrement, la première valeur minimale d'amplitude est de 240° et la deuxième valeur maximale d'amplitude est de 260°.

Pour une utilisation commerciale, les moyens de pilotage 100 comportent avantageusement, au niveau des moyens de calcul, des moyens de temporisation, qui permettent de déterminer les plages horaires auxquelles une montre peut être remontée, et celles où elle doit rester immobile, plus particulièrement dans une position d'indexation. A cet effet, l'interface utilisateur comporte avantageusement des entrées de temporisation permettant à l'utilisateur de déterminer facilement ces plages horaires. Les moyens de calcul immobilisent alors le ou les moteurs 4 dans une position d'indexage qui correspond à une position d'indexage prédéfinie de la ou des montres.

L'invention concerne encore un ensemble horloger comportant un tel dispositif 1, et au moins une montre, ou une montre dite mécanique, ou une montre électronique à source d'énergie mécanique, qui est agencée pour être fixée sur au moins un tel support 2. Avantageusement, la montre comporte une interface de communication qui est agencée pour communiquer la première valeur minimale ou/et la deuxième valeur maximale propres à la montre.

Les moyens capteurs 20 sont de préférence de type microphone.

On comprend bien que la mesure dépend du type de mouvement de la montre. Le dispositif remontoir peut être appairé avec une montre particulière, et préconfiguré en usine.

L'ajustement par l'utilisateur tel que présenté ci-dessus permet à celui-ci de sélectionner sur l'appareil une configuration parmi des configurations-types proposées par des sélecteurs au niveau de l'appareil pour le réglage de seuils d'amplitude. L'utilisateur peut aussi utiliser une application mobile, lui permettant de choisir le produit-montre, et d'envoyer par communication sans fil, ou informatique, ou autre, la configuration correspondante.

L'utilisateur peut aussi photographier la montre directement, ou sa carte de garantie, ou le marquage de la montre, ou une zone particulière de la montre comportant un codage adéquat, par exemple à l'aide d'un téléphone mobile ou autre appareil portable similaire, pour obtenir ensuite, via une application mobile, les paramètres appropriés pour son remontoir.

La montre elle-même peut comporter une puce avec ses paramètres, ou son emballage comporter un code graphique ou également une puce, lisible par un lecteur adéquat.

L'invention concerne encore l'utilisation d'un tel dispositif 1 pour le remontage d'au moins une montre électronique comportant une génératrice à source d'énergie mécanique ; ses moyens de pilotage 100 comportent alors des moyens de mesure 10 qui intègrent des moyens capteurs 20 adaptés pour la mesure du champ produit par cette génératrice pour commander la régulation de la recharge en énergie.

L'invention concerne encore un procédé de préparation d'une montre, caractérisé en ce qu'on effectue les étapes suivantes :
- on place la montre sur un tel dispositif 1 ;
- on détermine la position angulaire où la marche de la montre est la plus précise, c'est-à-dire où l'erreur de marche est minimale;
- on détermine le degré d'armage quand la source d'énergie de la montre est mécanique, ou le degré de charge quand la source d'énergie de la montre est électrique, où la marche de la montre est la plus stable ;
- on maintient la montre dans la position angulaire d'une part, et d'autre part dans ledit degré d'armage ou respectivement ledit degré de charge, correspondant à l'optimum de la marche de la montre.

Plus particulièrement, on mémorise les paramètres de la position angulaire d'une part, et d'autre part dudit degré d'armage ou respectivement dudit degré de charge, correspondant à l'optimum de la marche de la montre. Ces paramètres peuvent être, selon le cas, stockés dans des moyens de mémorisation que comporte la montre elle-même, ou bien associés au marquage individuel de la montre, qui est mémorisé avec les autres paramètres, de façon à être tenus à la disposition exclusive des concessionnaires du fabricant de la montre.

Plus particulièrement, on équipe la montre avec des moyens d'ajustement d'inertie d'un mobile de résonateur quand la montre comporte un résonateur mécanique.

Notamment il est avantageux d'utiliser un procédé de micro-réglage de marche d'oscillateur, tel que décrit dans la demande du même déposant EP15176957.7, ou un système similaire.

Plus particulièrement, on effectue ledit ajustement d'inertie par laser quand ledit mobile de résonateur est un balancier.

Plus particulièrement, on effectue ledit ajustement d'inertie par correction par une tige de commande de réglage de mise à l'heure quand la montre en comporte.

En somme, en ajustant l'amplitude et la position au repos de la montre, on peut minimiser l'erreur de marche, et ainsi avoir une montre, notamment mécanique, toujours à l'heure tant qu'elle est sur le dispositif remontoir. La mesure de marche est faite, plus particulièrement, avec les mêmes capteurs utilisés pour la mesure de l'amplitude.

## Revendications

1. Dispositif (1) de remontage de montres, ou de montres mécaniques ou électroniques à source d'énergie mécanique, au moins une source d'énergie (3) agencée pour alimenter en énergie au moins un moteur (4) agencé pour, ou bien entraîner la couronne de remontage d'une montre à remontage manuel, ou bien entraîner au moins une masse oscillante d'une montre à remontage automatique, ou bien remuer au moins une montre à remontage automatique, ledit dispositif (1) comportant des moyens de pilotage (100) qui comportent des premiers moyens de mesure acoustique (10) intégrant des moyens capteurs (20) pour la mesure acoustique de l'oscillateur d'au moins une montre placée dans la position de remontage, lesdits moyens de pilotage (100) étant agencés pour analyser des signaux transmis par lesdits premiers moyens de mesure acoustique (10) et les comparer à des valeurs de consigne paramétrables pour réguler la marche d'au moins un dit moteur (4) en enclenchant ledit moteur (4) quand l'amplitude de marche dudit oscillateur est inférieure ou égale à une première valeur minimale, et en arrêtant ledit moteur (4) quand l'amplitude de marche dudit oscillateur est supérieure ou égale à une deuxième valeur maximale, caractérisé en que lesdits premiers moyens de mesure acoustique (10) sont agencés en position fixe dans une embase (200) derrière un orifice de saisie (210), en ce que ledit dispositif (1) comporte au moins un conduit acoustique mettant en communication un orifice de réception (220) situé dans une chambre (230) de logement d'une montre et un orifice d'émission (270), et en ce que lesdits moyens de pilotage (100) commandent des moyens moteurs (240) déterminant le mouvement et la position dans l'espace dudit orifice d'émission (270), pour, lors d'une opération de mesure de la marche d'une montre fixée dans ledit logement (230), programmée ou déclenchée par un utilisateur, positionner et immobiliser ledit orifice d'émission (270) dans une position d'indexage face audit orifice de saisie (210) et à proximité immédiate de ce dernier ou à son contact.

2. Dispositif (1) selon la revendication 1, **caractérisé en ce que** ledit dispositif (1) comporte des moyens optiques (250) coopérant avec lesdits moyens de pilotage (100) pour l'atteinte de ladite position d'indexage.

3. Dispositif (1) selon la revendication 1 ou 2, **caractérisé en ce que** ledit dispositif comporte des deuxièmes moyens de mesure acoustique (260) pour la mesure du bruit ambiant au voisinage dudit dispositif lors de la mesure, et **en ce que** lesdits moyens de pilotage (100) sont agencés pour corriger, par soustraction dudit bruit ambiant, la mesure acoustique effectuée par lesdits premiers moyens de mesure acoustique (10) lors de ladite opération de mesure.

4. Dispositif (1) selon l'une des revendications 1 à 3, **caractérisé en ce que** ledit dispositif (1) comporte au moins un support (2) mobile par rapport à ladite embase (200), ledit au moins un support (2) étant agencé pour la réception d'une montre mécanique ou montre électronique à source d'énergie mécanique dans une position de remontage, **en ce que** chaque dit support (2) comporte un dit conduit acoustique, **en ce que** ledit orifice d'émission (270) est situé en périphérie dudit support (2), et **en ce que** lesdits moyens de pilotage (100) commandent des moyens moteurs (240) déterminant le mouvement et la position dans l'espace dudit support (2), pour, lors d'une opération de mesure programmée, ou déclenchée par un utilisateur, de la marche d'une montre fixée dans ledit logement (230), positionner et immobiliser ledit orifice d'émission (270) dans une position d'indexage face audit orifice de saisie (210) et à proximité immédiate de ce dernier ou à son contact.

5. Ensemble horloger (1000) comportant un dispositif (1) selon la revendication 4, et au moins une montre ou une montre mécanique ou montre électronique à source d'énergie mécanique (200) agencée pour être fixée sur au moins un dit support (2).

6. Utilisation d'un dit dispositif (1) selon l'une des revendications 1 à 4 pour le remontage d'au moins une montre électronique comportant une génératrice à source d'énergie mécanique, **caractérisée en ce que** lesdits moyens de pilotage (100) comportent des moyens de mesure (10) intégrant des moyens capteurs (20) pour la mesure du champ produit par ladite génératrice pour commander la régulation de la recharge en énergie.

7. Procédé de préparation d'une montre, **caractérisé en ce qu'**on effectue les étapes suivantes :
- on place ladite montre sur un dit dispositif (1) selon les revendications 1 à 4;
- on détermine la position angulaire où la marche de ladite montre est la plus précise;
- on détermine le degré d'armage quand la source d'énergie de ladite montre est mécanique, ou le degré de charge quand la source d'énergie de ladite montre est électrique, où la marche de ladite montre est la plus stable ;
- on maintient ladite montre dans ladite position angulaire d'une part, et d'autre part dans ledit degré d'armage ou respectivement ledit degré de charge, correspondant à l'optimum de la marche de ladite montre.

## Patentansprüche

1. Vorrichtung (1) zum Aufziehen von tragbaren Uhren, entweder tragbarer mechanischer Uhren oder tragbarer elektronischer Uhren mit mechanischer Energiequelle, wobei mindestens eine Energiequelle (3) dazu angeordnet ist, mindestens einen Antrieb (4) mit Energie zu versorgen, der seinerseits dazu angeordnet ist, entweder die Aufzugskrone einer tragbaren Uhr mit manuellem Aufzug anzutreiben oder mindestens eine Schwungmasse einer tragbaren Uhr mit automatischem Aufzug anzutreiben oder mindestens eine tragbare Uhr mit automatischem Aufzug zu bewegen, wobei die Vorrichtung (1) Steuermittel (100) umfasst, die erste akustische Messmittel (10) enthalten, in die Sensormittel (20) zur akustischen Messung des Oszillators mindestens einer tragbaren Uhr, die in der Aufzugposition angeordnet ist, integriert sind, wobei die Steuermittel (100) dazu angeordnet sind, Signale, die von den ersten akustischen Messmitteln (10) übertragen werden, zu analysieren und sie mit parametrierbaren Sollwerten zu vergleichen, um den Betrieb mindestens eines Antriebs (4) durch Starten des Antriebs (4), wenn die Gangamplitude des Oszillators kleiner oder gleich einem ersten, minimalen Wert ist, und durch Anhalten des Antriebs (4), wenn die Gangamplitude des Oszillators größer oder gleich einem zweiten, maximalen Wert ist, einzustellen, **dadurch gekennzeichnet, dass** die ersten akustischen Messmittel (10) an einer festen Position in einer Basis (200) hinter einer Greiföffnung (210) angeordnet sind, dass die Vorrichtung (1) mindestens einen akustischen Kanal aufweist, der eine Verbindung zwischen einer Aufnahmeöffnung (220), die sich in einer Aufnahmekammer (230) für eine tragbare Uhr befindet, und einer Auslassöffnung (270) herstellt, und dass die Steuermittel (100) Antriebsmittel (240) steuern, die die Bewegung und die Position im Raum der Auslassöffnung (270) bestimmen, um bei einem Vorgang zum Messen des Gangs einer in dem Aufnahmeraum (230) befestigten tragbaren Uhr entweder programmiert oder ausgelöst durch einen Anwender die Auslassöffnung (270) in einer der Greiföffnung (210) zugewandten Indexierungsposition und in unmittelbarer Nähe dieser letzteren oder in Kontakt mit dieser zu positionieren und zu fixieren.

2. Vorrichtung (1) nach Anspruch 1, **dadurch gekennzeichnet, dass** die Vorrichtung (1) optische Mittel (250) umfasst, die mit den Steuermitteln (100) zusammenwirken, um die Indexierungsposition zu erreichen.

3. Vorrichtung (1) nach Anspruch 1 oder 2, **dadurch gekennzeichnet, dass** die Vorrichtung zweite akustische Messmittel (260) umfasst, um das Umgebungsrauschen in der Nähe der Vorrichtung während der Messung zu messen, und dass die Steuermittel (100) dazu angeordnet sind, durch Subtrahieren des Umgebungsrauschens die akustische Messung zu korrigieren, die von den ersten akustischen Messmitteln (10) während des Messbetriebs ausgeführt wird.

4. Vorrichtung (1) nach einem der Ansprüche 1 bis 3, **dadurch gekennzeichnet, dass** die Vorrichtung (1) mindestens einen Träger (2) aufweist, der in Bezug auf die Basis (200) beweglich ist, wobei der mindestens einen Träger (2) dazu angeordnet ist, eine tragbare mechanische Uhr oder eine tragbare elektronische Uhr mit mechanischer Energiequelle in einer Aufzugposition aufzunehmen, dass jeder Träger (2) einen akustischen Kanal umfasst, dass sich die Auslassöffnung (270) am Umfang des Trägers (2) befindet und dass die Steuermittel (100) die Antriebsmittel (240) steuern, die die Bewegung und die Position im Raum des Trägers (2) bestimmen, um während eines programmierten oder durch einen Anwender ausgelösten Messvorgangs des Gangs einer in dem Aufnahmeraum (230) befestigten tragbaren Uhr die Auslassöffnung (270) in einer der Greiföffnung (210) zugewandten Indexierungsposition und in unmittelbarer Nähe dieser letzteren oder in Kontakt mit dieser zu positionieren und zu fixieren.

5. Uhrenanordnung (1000), umfassend eine Vorrichtung (1) nach Anspruch 4 und mindestens eine tragbare Uhr, entweder eine tragbare mechanische Uhr oder eine tragbare elektronische Uhr mit mechanischer Energiequelle (200), die so angeordnet ist, dass sie an mindestens einem Träger (2) befestigt ist.

6. Verwendung einer Vorrichtung (1) nach einem der Ansprüche 1 bis 4 zum Aufziehen mindestens einer tragbaren elektronischen Uhr, umfassend einen Generator mit mechanischer Energiequelle, **dadurch gekennzeichnet, dass** die Steuermittel (100) Messmittel (10) umfassen, in die Sensormittel (20) zum Messen des durch den Generator erzeugten Feldes integriert sind, um die Einstellung des Aufladens mit Energie zu steuern.

7. Verfahren zum Bereitstellen einer tragbaren Uhr, **dadurch gekennzeichnet, dass** darin die folgenden Schritte ausgeführt werden:
- Anordnen der Uhr an einer Vorrichtung (1) nach einem der Ansprüche 1 bis 4;
- Bestimmen der Winkelposition, bei der der Gang der tragbaren Uhr am genauesten ist;
- Bestimmen des Spannungsgrades, wenn die Energiequelle der tragbaren Uhr mechanisch ist, oder des Ladegrades, wenn die Energiequelle der tragbaren Uhr elektrisch ist, bei dem der Gang der tragbaren Uhr am stabilsten ist;
- Halten der tragbaren Uhr einerseits in der Winkelposition und andererseits auf dem Spannungsgrad bzw. auf dem Ladegrad, der dem optimalen Gang der tragbaren Uhr entspricht.

## Claims

1. Watch winding device (1), either for mechanical watches or electronic watches with a mechanical energy source, comprising at least one energy source (3), arranged to power at least one motor (4), arranged either to turn the winding crown of a manually wound watch, or to drive at least one oscillating weight of a self-winding automatic watch, or to rock at least one self-winding automatic watch, said device (1) comprising control means (100) which include first acoustic measuring means (10) which incorporate sensor means (20) for acoustic measurement of the oscillator of at least one watch placed in the winding position, said control means (100) being arranged to analyse signals transmitted by said first acoustic measuring means (10) and to compare said signals to desired values which can be parameterized to regulate the operation of at least one said motor (4) by starting said motor (4) when the operating amplitude of said oscillator is less than or equal to a first, minimum value, and by stopping said motor (4) when the operating amplitude of said oscillator is higher than or equal to a second, maximum value, **characterized in that** said first acoustic measuring means (10) are arranged in a fixed position in a base (200) behind an entry orifice (210), **in that** said device (1) includes at least one acoustic duct, which places a receiving port (220) located inside a chamber (230) for housing a watch, in communication with a transmitting port (270), and **in that** said control means (100) control drive means (240), which determine the motion and position in space of said transmitting port (270), in order, during a programmed or user-initiated operation to measure the rate of a watch fixed inside said housing (230), to position and immobilise said transmitting port (270) in an indexing position facing said sensing opening (210) and in immediate proximity to the latter or to the contact thereof.

2. Device (1) according to claim 1, **characterized in that** said device (1) includes optical means (250) cooperating with said control means (100) to reach said indexing position.

3. Device (1) according to claim 1 or 2, **characterized in that** said device includes second acoustic measuring means (260) for measuring ambient noise in proximity to said device during the measurement, and **in that** said control means (100) are arranged to correct, by subtracting said ambient noise, the acoustic measurement made by said first acoustic measuring means (10) during said measuring operation.

4. Device (1) according to any of claims 1 to 3, **characterized in that** said device (1) includes at least one support (2), which is movable with respect to said base (200), said at least one support (2) being arranged for receiving a mechanical watch or an electronic watch with a mechanical power source in a winding position, **in that** each said support (2) includes one said acoustic duct, **in that** said transmitting port (270) is located at the periphery of said support (2), and **in that** said control means (100) control drive means (240) which determine the motion and position in space of said support (2), in order, during a programmed or user-initiated operation to measure the rate of a watch fixed inside said housing (230), to position and immobilise said transmitting port (270) in an indexing position facing said sensing opening (210) and in immediate proximity to the latter or to the contact thereof.

5. Timepiece assembly (1000) comprising a device (1) according to claim 4, and at least one watch, either a mechanical watch, or an electronic watch with a mechanical power source (200), which is arranged to be fixed on at least one said support (2).

6. Use of a said device (1) according to any of claims 1 to 4 for the winding of at least one electronic watch comprising a generator with a mechanical energy source, **characterized in that** said control means (100) comprise measuring means (10) incorporating sensor means (20) for measuring the field produced by said generator in order to control regulation of the energy recharge.

7. Method for preparing a watch, **characterized in that** the following steps are performed:
- said watch is placed on a said device (1) according to any of claims 1 to 4;
- the angular position in which the rate of said watch is most accurate is determined;
- the degree of winding, when said watch has a mechanical energy source, or the degree of charging, when said watch has an electrical energy source, at which the rate of the watch is the most stable, is determined;
- said watch is held both in said angular position, and in said degree of winding, or respectively said degree of charging, corresponding to the optimum rate of said watch.
